# EUROPÄISCHE PATENTSCHRIFT

(11) **EP 0 674 088 B1**
(45) Veröffentlichungstag und Bekanntmachung des Hinweises auf die Patenterteilung: **29.10.1997**
(21) Anmeldenummer: 95102721.8
(22) Anmeldetag: 25.02.1995
(51) Int. Cl.: E06B 5/16

(54) **Feuerschutztür aus einem kastenförmigen, eine Mineralfaserplatte einschliessenden Türblatt**
Fire protection door with a box-shaped door leaf containing a mineral fibre panel
Porte coupe-feu à vantail en forme de caisson contenant une plaque de fibres minérales

(30) Priorität: 22.03.1994 DE 4409720
(43) Veröffentlichungstag der Anmeldung: 27.09.1995
(73) Patentinhaber: Schröders, Theo, D-41812 Erkelenz (DE)
(72) Erfinder: Schröders, Theo, D-41812 Erkelenz (DE)
(74) Vertreter: Bauer, Hubert, Dipl.-Ing.

(56) Entgegenhaltungen:
- DE-A- 2 529 550
- DE-A- 4 007 732
- GB-A- 1 573 087

## Beschreibung

Die Erfindung betrifft eine Feuerschutztür aus einem kastenförmigen, eine Mineralfaserplatte einschließenden Türblatt, in dem ein Stirnseiten der Mineralfaserplatte überdeckendes Versteifungsprofil angeordnet ist. Das Versteifungsprofil weist zum Inneren des Türblattes hin abgewinkelte Längsrandstreifen, eine zu den Stirnseiten des Türblattes hin offene Nut und sich in Profillängsrichtung erstreckende Versteifungssicken auf.

Eine derartige aus der DE 40 07 732 C2 bekannte Feuerschutztür enthält im kastenförmigen Türblatt einen Rahmen, der aus einem Profil mit in der Ebene des Türblattes abgewinkelten, zum Inneren des Türblattes weisenden Längsrandstreifen und mit einer zu den Stirnseiten des Türblattes hin offene Nut gebildet ist, wobei jeder Längsrandstreifen des den Rahmen bildenden Profils in eine stirnseitige Nut einer Mineralfaserplatte eingreift, die sich über die Innenseite je eines der Deckbleche des Türblattes erstreckt. Dadurch zeichnet sich die bekannte Feuerschutztür durch eine besonders hohe Stabilität aus, ohne dadurch ein großes Gewicht zu erhalten.

Durch die Ausbildung und Anordnung des Rahmens lassen sich mit diesem die Mineralfaserplatten zu einer kompakten stabilen und den Innenraum des Türblattkastens formschlüssig ausfüllenden Baueinheit vorfertigen, worauf lediglich noch zu beiden Seiten der Baueinheit die Deckbleche satt anliegend aufzusetzen und deren abgewinkelte Randstreifen mit dem Rahmen beispielsweise durch Kleben oder Punktschweißen zu verbinden sind.

Das Türblatt der bekannten Feuerschutztür wird jedoch durch den der Aussteifung dienenden Rahmen aufwendig.

Der Erfindung liegt die Aufgabe zugrunde, eine Feuerschutztür mit einer hohen Stabilität vorzuschlagen, die gegenüber der bekannten Ausführungsform preisgünstiger herzustellen ist und eine weitere Gewichtsreduzierung ermöglicht.

Zur Lösung dieser Aufgabe wird von einer Feuerschutztür der im Oberbegriff des Anspruchs 1 genannten Art ausgegangen, welche erfindungsgemäß die im kennzeichnenden Teil desselben angegebenen Merkmale aufweist.

Obschon sich nach der erfindungsgemäßen Ausbildung die Breite des Versteifungsprofils über die Dicke der Mineralfaserplatte erstreckt, ergibt sich eine erhebliche Gewichtsreduzierung dadurch, daß die zu den Stirnseiten des Türblattes hin offene Nut in einer nur sehr geringen Tiefe ausgeführt werden kann, da die Biege- und Verwindungssteifigkeit des Versteifungsprofils durch die Verteilung der Versteifungssicken über die Breite des Versteifungsprofils erzielbar ist. Demgegenüber sind bei der bekannten Feuerschutztür in dem den Versteifungsrahmen bildenden Profil Versteifungssicken lediglich in den Leibungen der Nut vorgesehen. Durch Brandversuche konnte jedoch nachgewiesen werden, daß eine gleichmäßige Verteilung von Versteifungssicken über die volle Breite des Versteifungsprofils, dessen Formbeständigkeit außerordentlich verbessert.

Es hat sich sogar herausgestellt, daß die Versteifungsprofile nicht wie bei der bekannten Feuerschutztür zu einem starren Rahmen aneinandergefügt werden müssen, sondern die Versteifungsprofile ihre Funktion voll erfüllen, wenn sie lediglich auf den betreffenden Stirnseiten der Mineralfaserplatte, nämlich zu deren beiden vertikalen Längsstirnseiten und auf deren horizontalen oberen Stirnseite lose angeordnet werden. Ebenso können aber auch diese U-förmig zueinander anzuordnenden Versteifungsprofile durch Punktschweißverbindungen mit Innenseiten des Türblattkastens stellenweise verbunden sein, um beim Einbringen der Mineralfaserplatte in das kastenförmige Türblatt die ordnungsgemäße Position einzuhalten.

Es muß als außerordentlich überraschend angesehen werden, daß zur Aussteifung des Türblattes aus dem erfindungsgemäßen Versteifungsprofil kein in sich geschlossener Rahmen hergestellt werden muß, um dem Türblatt die im Brandfall erforderliche Stabilität zu bieten.

Nach einer Ausgestaltung der Erfindung sind die im Querschnitt V-förmigen Versteifungssicken auf der Seite des Versteifungsprofils eingewalzt, die jeweils einer Stirnseite des Türblattes zugewandt ist.

Durch diese Ausgestaltung entstehen auf der der Stirnseite des Türblattes zugewandten Seite des Versteifungsprofils lediglich durch die Sicken unterbrochene, im übrigen aber durchgehende Auflageflächen, die eine satte Auflage des Versteifungsprofils gegen Innenflächen an den Stirnseiten des Türblattes ermöglicht.

Nach einer weiteren Ausgestaltung der Erfindung weisen die abgewinkelten Randstreifen des Versteifungsprofils eine Breite auf, die etwa dem ein- bis zweifachen der Dicke eines feuerverzinkten Stahlbandes entspricht, aus dem das Versteifungsprofil hergestellt ist.

Auch die insoweit von der vorbekannten Feuerschutztür abweichende geringe Breite der abgewinkelten Längsrandstreifen des Versteifungsprofils führen zu einer Gewichtsersparnis ohne die geforderte Stabilität der Feuerschutztür zu unterschreiten.

Weiterhin sieht eine Ausgestaltung der Erfindung vor, daß die zu den Stirnseiten des Türblattes hin offene Nut des Versteifungsprofils eine Tiefe aufweist, die etwa der Dicke des Stahlbandes entspricht.

Ebenso wie die geringe Breite der abgewinkelten Randstreifen führt auch die extrem geringe Tiefe der Nut zu einer nennenswerten Gewichtseinsparung gegenüber den Rahmenprofilen der vorbekannten Feuerschutztür.

Schließlich sieht eine Ausgestaltung der Erfindung noch vor, daß der Querschnitt der Nut dem Querschnitt eines Schloßkastenstulpes ebenso angepaßt ist, wie dem Querschnitt einer Basisplatte, die einen über eine Stirnseite des Türblattes vorstehenden Sicherungszapfen hält.

Durch diese Ausgestaltung läßt sich innerhalb der Nut des Versteifungsprofils wahlweise ein Schloßkastenstulp oder eine Basisplatte für einen Sicherungszapfen im wesentlichen formschlüssig plazieren, wobei die Bereiche des Versteifungsprofils beiderseits der Nut dicht gegen die Innenseite des Türblattkastens anliegen.

Insbesondere im oberen Türblattbereich der im Brandfall in der Regel besonders hohen Temperaturen ausgesetzt ist, können gemäß einer weiteren Ausgestaltung der Erfindung auch zwei Versteifungsprofile spiegelbildlich mit ihren abgewinkelten Randstreifen gegeneinanderweisend angeordnet werden, wobei je ein Randstreifen des einen Versteifungsprofils mit einem Randstreifen des anderen Versteifungsprofils fest verbunden ist.

Diese paarweise Anordnung von Versteifungsprofilen läßt ein Gehäuse entstehen, worin nach einer weiteren Ausgestaltung der Erfindung eine unter Hitzeeinwirkung aufschäumende Natriumsilicatleiste einsetzbar ist.

Die auf diese Weise durch zwei Versteifungsprofile eingeschlossene Natriumsilicatleiste ist im Brandfall dennoch nicht daran gehindert aufzuschäumen, weil die beiden Versteifungsprofile nur einseitig miteinander verbunden sind und somit bei zunehmendem Volumen der Natriumsilicatleiste im erforderlichen Ausmaß aufklappen können.

In der Zeichnung ist ein Ausführungsbeispiel der erfindungsgemäßen Feuerschutztür dargestellt. Es zeigt:
Fig. 1 ein vertikalen Querschnitt durch die Feuerschutztür,
Fig. 2 einen horizontalen Querschnitt durch den Schloßkastenbereich der Feuerschutztür,
Fig. 3 gleichfalls einen horizontalen Querschnitt jedoch durch den bandseitigen Bereich der Feuerschutztür,
   und
Fig. 4 einen Querschnitt durch ein Versteifungsprofil.

Die Feuerschutztür besteht aus einem kastenförmigen Türblatt 1, das aus zwei Deckblechen 2, 3 zusammengesetzt ist und eine Mineralfaserplatte 4 enthält.

Eine obere horizontale Stirnseite der Mineralfaserplatte 4 ist, wie Figur 1 zeigt, durch ein Versteifungsprofilpaar 5 abgedeckt, während die beiden vertikalen Stirnseiten der Mineralfaserplatte 4, wie die Figuren 2 und 3 veranschaulichen, durch je ein einzelnes Versteifungsprofil 6 abgedeckt sind.

Das Versteifungsprofil 6 ist auf der Schloßseite des Türblattes 1 mit einem rechteckförmigen Durchbruch 7 für einen Schloßkasten 8 und auf der Bandseite des Türblattes 1 mit einer Bohrung 9 für einen Gewindebolzen 10 eines Sicherungszapfens 11 versehen. Während ein Schloßstulp 12 in die betreffende Stirnseite des Türblattes 1 eingelassen ist, wird der Gewindebolzen 10 des Sicherungszapfens 11 in der Gewindebohrung einer Basisplatte 13 gehalten, die im Inneren des Türblattes 1 sitzt.

Das Versteifungsprofilpaar 5 aus zwei an einer Seite miteinander verbundenen Versteifungsprofilen 6 bildet ein Gehäuse 14, in dem eine unter Hitzeeinwirkung aufschäumende Natriumsilicatleiste 15 eingesetzt ist.

Wie Figur 4 verdeutlicht besteht das Versteifungsprofil 5 aus einem Stahlband, das aus Korrosionsschutzgründen feuerverzinkt ist. Das Versteifungsprofil 5 weist abgewinkelte Längsrandstreifen 16 auf und ist in einem mittleren Bereich mit einer Nut 17 versehen.

In gleichmäßiger Verteilung über die Breite des Versteifungsprofils 5 sind Versteifungssicken 18 eingewalzt die dem Versteifungsprofil 5 in Verbindung mit den Längsrandstreifen 16 und der Nut 17 eine überraschend hohe Eigensteifigkeit verleihen. Diese bewirkt eine gute Formbeständigkeit des Türblattes im Brandfall über die geforderte Temperaturbelastungsdauer.

## Patentansprüche

1. Feuerschutztür aus einem kastenförmigen, eine Mineralfaserplatte einschließenden Türblatt, in dem ein Stirnseiten der Mineralfaserplatte überdeckendes Versteifungsprofil angeordnet ist, das zum Inneren des Türblattes hin abgewinkelte Längsrandstreifen, eine zu den Stirnseiten des Türblattes hin offene Nut und sich in Profillängsrichtung erstreckende Versteifungssicken aufweist, dadurch gekennzeichnet, daß sich die Breite des Versteifungsprofils 6 über die Dicke der Mineralfaserplatte 4 erstreckt, und die Versteifungssicken 18 in im wesentlichen gleichmäßigen Abständen über die Breite des Versteifungsprofils 6 verteilt angeordnet sind.

2. Feuerschutztür nach Anspruch 1, dadurch gekennzeichnet, daß die im Querschnitt V-förmigen Versteifungssicken 18 auf der Seite des Versteifungsprofils 5 eingewalzt sind, die jeweils einer Stirnseite des Türblattes 1 zugewandt ist.

3. Feuerschutztür nach Anspruch 1 oder 2, dadurch gekennzeichnet, daß die abgewinkelten Längsrandstreifen 16 des Versteifungsprofils 6 eine Breite aufweisen, die etwa dem ein- bis zweifachen der Dicke eines feuerverzinkten Stahlbandes entspricht, aus dem das Versteifungsprofil 6 hergestellt ist.

4. Feuerschutztür nach Anspruch 3, dadurch gekennzeichnet, daß die zu den Stirnseiten des Türblattes (1) hin offenen Nut (17) des Versteifungsprofils (6) eine Tiefe aufweist, die etwa der Dicke des Stahlbandes entspricht.

5. Feuerschutztür nach einem der Ansprüche 1 bis 4, dadurch gekennzeichnet, daß zwischen den Stirnseiten der Mineralfaserplatte (4) und der dieser zugewandten Seite des Versteifungsprofils (6) ein unter Hitzeeinwirkung aufschäumender Natriumsilicatstreifen eingesetzt ist.

6. Feuerschutztür nach einem der Ansprüche 1 bis 5, dadurch gekennzeichnet, daß der Querschnitt der Nut (17) dem Querschnitt eines Schloßkastenstulpes (12) ebenso angepaßt ist wie dem Querschnitt einer Basisplatte (13), die einen über eine Stirnseite des Türblattes (1) vorstehenden Sicherungszapfen (11) stabilisiert.

7. Feuerschutztür nach einem der Ansprüche 1 bis 6, dadurch gekennzeichnet, daß zwei Versteifungsprofile (6) spiegelbildlich mit ihren abgewinkelten Randstreifen (16) gegeneinanderweisend angeordnet sind und nur je ein Randstreifen (16) des einen Versteifungsprofils (6) mit einem Randstreifen (16) des anderen Versteifungsprofils (6) fest verbunden ist.

8. Feuerschutztür nach Anspruch 7, dadurch gekennzeichnet, daß in einem durch zwei Versteifungsprofile (6) definierten Gehäuse (14) eine unter Hitzeeinwirkung aufschäumende Natriumsilicatleiste (15) eingesetzt ist.

## Claims

1. Fire door composed of a boxshaped door panel which includes a mineral fibre board, and with a stiffening profile which covers the end surfaces of the mineral fibre board, and comprising longitudinal edge strips angled towards the interior of the door panel and a groove which is open towards the end surfaces of the door panel and with stiffening beads extending in the longitudinal direction of the profile, **characterised in that** the width of the stiffening profile 6 extends over the thickness of mineral fibre board 4, and stiffening beads 18 are arranged essentially evenly spaced over the width of stiffening profile 6.

2. Fire door according to Claim 1, **characterised in that** the cross-sectionally V-shaped stiffening beads 18 are rolled in at the side of stiffening profile 5 which is respectively facing towards an end surface of the door panel.

3. Fire door according to Claim 1 or 2, **characterised in that** the angled longitudinal edge strips 16 of stiffening profile 6 have a width which corresponds approximately with once or twice the thickness of a hot galvanised steel strip of which stiffening profile 6 is made.

4. Fire door according to Claim 3, **characterised in that** the groove (17) of the stiffening profile (6) which is open towards the end surfaces of the door panel (1) has a depth which corresponds approximately with the thickness of the steel strip.

5. Fire door according to one of Claims 1 to 4, **characterised in that** a sodium silicate strip, which foams up under the effect of heat, is inserted between the end surfaces of the mineral fibre board (4) and the stiffening profile (6) which is facing towards the latter.

6. Fire door according to one of Claims 1 to 5, **characterised in that** the cross-section of the groove (17) is matched equally to the cross-section of a lock-case top (12) and the cross-section of a base plate (13), which stabilises a safety pin (11) which protrudes over an end surface of the door panel (1).

7. Fire door according to one of Claims 1 to 6, **characterised in that** two stiffening profiles (6) are arranged mirror-symmetrically with their angled edge strips (16) facing towards each other, and only one respectively edge strip (16) of the one stiffening profile (6) is firmly joined to an edge strip (16) of the other stiffening profile (6).

8. Fire door according to Claim 7, **characterised in that** into a housing (14) as defined by two stiffening profiles (6) is inserted a sodium silicate ledge (15) which foams up under the effect of heat.

## Revendications

1. Porte coupe-feu à vantail en forme de caisson dans lequel est insérée une plaque de fibres minérales recouverte par un profilé de renforcement dont les bords sont retournés vers l'intérieur de la plaque, l'un des côtés frontaux du profilé comprenant une rainure ouverte de suintement s'étendant en direction longitudinale, caractérisée en ce que la largeur du profilé de renforcement (6) s'étend sur l'épaisseur de la plaque minérale (4) et en ce que les rainures (18) sont réparties sensiblement selon une même distance sur la largeur du profilé de renforcement.

2. Porte coupe-feu selon la revendication 1, caractérisée en ce que les rainures (18) présentent une section transversale en "V" sur la largeur du profilé (5) chacune étant tournée vers la face frontale du vantail (1).

3. Porte coupe-feu selon la revendication 1 ou 2, caractérisée en ce que les bords (16) rabattus du profilé de renforcement (6) formés dans le profilé ont une largeur qui correspond à une à deux fois l'épaisseur de la bande d'acier anti-feu.

4. Porte coupe-feu selon la revendication 3, caractérisée en ce que la rainure ouverte (17) du profilé de renforcement sur la face frontale du vantail (1) est d'une profondeur correspondant à l'épaisseur de la bande d'acier.

5. Porte coupe-feu selon l'une quelconque des revendications 1 à 4, caractérisée en ce que, entre le côté frontal de la plaque (4) et le côté opposé du profilé de renforcement (6) est disposée une couche résistant à la chaleur de bandes de silicate de sodium.

6. Porte coupe-feu selon l'une quelconque des revendications 1 à 5, caractérisée en ce que la coupe transversale de la rainure (17) est recouverte d'un parement de pêne (12) qui est la coupe d'une plaque de base (13), stabilisé sur un côté du vantail (1) par des goujons de sécurité (11).

7. Porte coupe-feu selon l'une quelconque des revendications 1 à 6, caractérisée en ce que deux profilés (6) de renforcement coopérent par leurs bords retournés (16) disposés l'un contre l'autre et en ce que l'un des bords (16) d'un profilé (6) est fermement lié au bord (16) de l'autre profilé.

8. Porte coupe-feu selon la revendication 7, caractérisée en ce que dans l'un des deux profilés (6) définissant un logement (14) est disposée une couche résistant à la chaleur de bandes de silicate de sodium (15).
